# FASCICULE DE BREVET EUROPEEN

(11) **EP 2 575 156 B1**
(45) Date de publication et mention de la délivrance du brevet: **26.04.2017**
(21) Numéro de dépôt: 11306241.8
(22) Date de dépôt: 29.09.2011
(51) Int. Cl.: H01H 71/08, H01H 71/02, H01R 9/24, H01R 13/508

(54) **Dispositif anti bâillement prévu pour une zone de jonction de deux portions de coques adjacentes d'un boîtier d'un appareil électrique modulaire.**
Vorrichtung gegen Lücken, die für eine Fugenzone von zwei aneinanderstoßenden Schalenteilen des Gehäuses eines modularen elektrischen Apparates vorgesehen ist
Anti-hiatus device provided for a joining area of two adjacent shell portions of a housing of a modular electrical appliance

(43) Date de publication de la demande: 03.04.2013
(73) Titulaire: Hager-Electro SAS, 67210 Obernai (FR)
(72) Inventeur: Houde, Claude, 67210 BERNARDSWILLER (FR); Benoit, Christian, 67210 OBERNAI (FR)
(74) Mandataire: Nuss, Laurent

(56) Documents cités:
- EP-A1- 0 683 498
- EP-A1- 1 632 972
- US-A1- 2005 230 231

## Description

La présente invention concerne un appareil modulaire du type disjoncteur ou interrupteur qui est muni d'un dispositif anti bâillement prévu pour une zone de jonction de deux portions de coques adjacentes d'un boîtier de l'appareil.

Ces deux coques constituent une architecture du type coquille/couvercle formant le boîtier d'un tel appareil. Les deux coques sont généralement assemblées par rivetage et/ou par bouterollage impliquant des points de soudure à différents emplacements distribués sur la plus grande surface des coques.

De tels appareils sont, par exemple, décrits dans le document US 2005/230231 A1.

Les appareils concernés par cette invention possèdent au moins un dispositif de raccordement à une ligne qu'ils protègent, accessible via des portions desdites coques qui forment, lorsqu'elles sont bord à bord, une face de raccordement d'allure plane du boîtier du module. Cette face comporte en pratique au moins une fenêtre donnant accès à un dispositif de connexion pour le raccordement d'au moins un conducteur externe en vue de son serrage contre une borne conductrice reliée à un bloc fonctionnel de l'appareil qui réalise la fonction pour laquelle il est prévu.

Il peut s'agir d'un raccordement simple prévoyant une seule fenêtre pour l'introduction d'un fil conducteur par exemple, ou d'un raccordement double à deux fenêtres qui sont pratiquées dans la même face de raccordement du module, permettant ainsi une double connexion pour une alimentation directe et un pontage par exemple.

La (les) fenêtre(s) est (sont) généralement centrée(s) dans la largeur de la face de raccordement du module et se retrouve(nt) donc au moins en partie localisée(s) dans la zone de jonction entre les deux portions de coque adjacentes.

Le dispositif de connexion consiste fréquemment en une cage à borne dotée d'une vis de serrage accessible en façade du produit. Le serrage de cette vis au moyen d'un tournevis, depuis une telle façade généralement sensiblement perpendiculaire à la face de raccordement, induit un couple de serrage au sein de la cage à borne. Cette dernière a alors tendance à se déformer et à venir exercer une pression sur au moins l'une des deux portions de coque adjacentes, provoquant de ce fait leur écartement, dénommé en pratique « bâillement ». Ce bâillement est principalement visible dans la face de raccordement, étant donné que les contraintes dues au couple de torsion exercé au moment du serrage sont les plus fortes au voisinage de cette face.

Un tel bâillement n'est évidemment pas souhaitable, tant sur un plan esthétique que sur un plan sécuritaire. En effet, l'intérieur d'un tel appareil, mis sous tension, doit être protégé contre les éventuelles introductions de corps étrangers, contre les éclaboussures, etc, qui pourraient provoquer par exemple des courts-circuits, ou de manière plus générale des défauts sur la ligne. Le boîtier joue le rôle de capot protecteur électriquement isolant de l'appareil, et l'apparition d'un bâillement altère cette fonction, sans parler du risque de fragilisation qui s'ensuit.

L'objectif de la présente invention consiste donc à empêcher tout bâillement dans la zone de jonction entre les deux portions de coque adjacentes d'un module d'un boîtier, quel que soit le couple de serrage appliqué au niveau du dispositif de raccordement.

L'espace étant relativement réduit au sein du boîtier, il est physiquement impossible de loger à cet emplacement précis des moyens de fermeture de type rivet/bouterolle qui préviendraient un tel bâillement sur la face de raccordement. Une solution impliquant une fixation pérenne par soudage ou collage des chants de ladite face est également inenvisageable, en particulier pour des raisons d'industrialisation.

De façon avantageuse, le dispositif anti-bâillement de l'invention n'introduit pas de pièce supplémentaire dans le boîtier, et le montage de ce dernier reste simple, aisé et rapide.

La présente invention se caractérise, à titre principal, en ce que la borne conductrice reliée au bloc fonctionnel équipant le coeur de l'appareil comporte un tronçon se développant parallèlement et au voisinage de la face de raccordement et comprenant au moins un logement pour recevoir au moins un ergot dépassant de chaque portion de coque vers l'intérieur du boîtier. Chaque ergot s'insère alors dans un logement de sorte qu'en position insérée, les surfaces des ergots et du ou des logements en contact positionnent d'une part les portions de coque en bord à bord pour constituer la face d'allure plane et s'opposent d'autre part à leur séparation.

Cela permet d'assurer la jointure des chants de manière localisée au niveau du dispositif de raccordement du boîtier, en sus de la fermeture globale réalisée par soudage ou rivetage en différents points de ce dernier.

En d'autres termes, il s'agit d'un ajustement du positionnement des portions de coque par rapport à la borne conductrice, cette dernière jouant au surplus le rôle de moyen de fixation local entre les deux portions de coque.

Selon une configuration possible, chaque portion de coque comporte un ergot, les deux ergots des deux portions de coque coopérant avec un même orifice de la borne conductrice.

Selon une hypothèse fonctionnelle, chaque ergot comporte une face de forme hémicylindrique orientée vers le bord de l'orifice de la borne conductrice, l'orifice étant d'allure circulaire.

Les ergots et l'orifice peuvent prendre diverses autres formes. Avantageusement, lorsque les deux coques sont assemblées, la forme de l'ensemble des deux ergots accolés épouse la forme de l'orifice de la borne conductrice et s'y ajuste.

Selon l'invention, la borne conductrice peut être en forme de U dont la base est parallèle à la face de raccordement, un jambage dudit U formant la liaison avec le bloc fonctionnel et l'autre jambage comportant un orifice de guidage de la vis du dispositif de connexion.

La borne est en métal, du type cuivre, relativement épaisse et rigide, donc ne se déformant/déplaçant pas ou peu lors du serrage du conducteur. Par ailleurs, elle constitue un excellent repère spatial puisqu'elle est idéalement placée à l'intérieur de l'appareil, et plus précisément centrée entre les deux portions de coque formant le boîtier et au voisinage de la zone présentant des risques de bâillement. De plus, sa liaison au bloc fonctionnel lui confère une stabilité au sein de l'appareil. La borne constitue donc en quelque sorte le point d'ancrage du dispositif anti bâillement.

Plus précisément encore, les ergots sont localisés au voisinage des bords ou chants des deux portions de coque et sont symétriques par rapport au plan de symétrie longitudinal du boîtier.

Les ergots sont de préférence moulés d'une seule pièce avec les portions de coque auxquelles elles appartiennent.

L'invention va à présent être décrite plus en détails, en référence aux figures annexées, pour lesquelles :
- la figure 1 représente le phénomène de bâillement sur un appareil ;
- la figure 2 est une vue éclatée d'un module doté d'un dispositif anti bâillement selon une configuration possible de l'invention ;
- la figure 3 est une vue agrandie du dispositif anti bâillement selon la figure 2, en vue éclatée ;
- la figure 4 illustre l'assemblage du dispositif anti bâillement selon les configurations des figures 2 et 3 ;
- la figure 5 est une vue en coupe du dispositif anti bâillement assemblé selon la même configuration que pour les figures précédentes.

La figure 1 illustre un appareil électrique (1) trimodulaire. Chaque module (2a, 2b, 2c) comporte deux portions de coques (3a, 4a ; 3b, 4b ; 3c, 4c) adjacentes assemblées par clipsage et soudage, et formant un boîtier.

Dans le cas de l'appareil présenté en figure 1, chaque module (2a, 2b, 2c) comporte un dispositif de connexion (5a, 5b, 5c) visible depuis une face de raccordement (6a, 6b, 6c). Cette dernière est composée de deux portions des coques adjacentes (3a, 4a ; 3b, 4b ; 3c, 4c) et présente une fenêtre de raccordement (7a, 7b, 7c) donnant accès au dispositif de connexion (5a, 5b, 5c). Ce dernier consiste en une cage à borne et vis traditionnelle.

Un conducteur d'alimentation (8a, 8b, 8c) peut être introduit dans cette fenêtre (7a, 7b, 7c) et pénètre alors à l'intérieur de la cage. Le raccordement s'effectue par le serrage d'une vis (9a, 9b, 9c) depuis la façade du produit d'allure perpendiculaire et adjacente à la face de raccordement (6a, 6b, 6c), de manière à plaquer le conducteur (8a, 8b, 8c) contre une borne conductrice reliée à un bloc fonctionnel central de l'appareil (non visible sur les figures) qui assure sa fonction.

Ce serrage provoque un couple de serrage qui peut entraîner à son tour un bâillement (10a, 10b, 10c) entre les deux portions de coque formant la face de raccordement (6a, 6b, 6c), comme cela est visible en figure 1, du fait des contraintes alors exercées par la cage, qui est susceptible de venir déformer les portions de coque (3a, 4a ; 3b, 4b ; 3c, 4c).

La figure 2 montre une vue éclatée de l'un des modules (2), avec les deux coques (3, 4) et la borne conductrice (11), la face au premier plan étant celle opposée à la face de raccordement (6), le module (2) ayant été retourné à 180°.

La borne conductrice (11) a une forme en U :
- la base (12) du U est parallèle à la face de raccordement (6a, 6b, 6c) et comporte un orifice central (15) d'allure circulaire ;
- le jambage supérieur (13) du U comporte un orifice de guidage (16) de la vis (9) du dispositif de connexion ;
- le jambage inférieur (14) du U, plus long que le jambage supérieur (13), forme la liaison avec le bloc fonctionnel de l'appareil (1).

Cette borne (11) est mieux visible en figure 3, et est entourée des deux portions de coque (3, 4) formant la face de raccordement (6).

Un ergot (17) dépasse de chacune de ces deux portions de coque (3, 4) vers l'intérieur du boîtier. Ces ergots (17) sont situés au voisinage des bords (18) des deux portions de coque et sont symétriques par rapport à un plan de symétrie longitudinal du boîtier. Ces deux ergots (17) sont aptes à s'insérer à l'intérieur de l'orifice (15) de la base (12) du U formant la borne conductrice (11), comme cela est visible en figure 4, lorsque les coques (3, 4) sont rassemblées pour former le boîtier du module (2). Selon la configuration présentée sur ces figures, les ergots (17) ont une forme complexe, à savoir un volume biseauté composé :
- d'une première face (19) de forme hémicylindrique orientée vers le bord de l'orifice (15) de la borne conductrice (11 ) ;
- d'une seconde face (20) plane reliant la première face (19) au bord (18) de la coque ;
- d'une face supérieure (21) et d'une face inférieure (22), toutes deux en forme de cornet.

La première face (19) de l'ergot (17) épouse ainsi une portion de la forme circulaire de l'orifice (15).

En référence à la figure 5, lorsque les deux ergots (17) sont logés dans l'orifice (15), leurs premières faces (19) sont symétriquement en contact avec deux bords (23, 24) opposés de l'orifice (15) de la borne (11). Si les portions de coque (3, 4) venaient à se déformer suite à un couple de serrage trop important dans la cage à borne, les ergots (17) resteraient logés dans l'orifice (15) empêchant dès lors tout bâillement entre les portions de coques (3, 4) au niveau de la face de raccordement (6).

L'invention a été décrite au moyen d'un exemple particulier de configuration, notamment quant à la forme des ergots (17) et de l'orifice (15) ainsi que leur positionnement au sein du module (2), qui n'est nullement limitatif. L'invention englobe au contraire toutes les variantes de forme et de configuration qui sont à la portée de l'homme de l'art.

## Revendications

1. Appareil modulaire (1) du type disjoncteur ou interrupteur muni d'un dispositif anti bâillement prévu pour une zone de jonction de deux portions de coque (3a, 4a ; 3b, 4b ; 3c, 4c) adjacentes d'un boîtier de l'appareil électrique modulaire (1), lesdites portions de coque (3a, 4a ; 3b, 4b ; 3c, 4c) formant lorsqu'elles sont bord à bord une face (6a, 6b, 6c) d'allure plane dudit boîtier comportant au moins une fenêtre (7a, 7b, 7c) donnant accès à un dispositif de connexion (5a, 5b, 5c) pour le raccordement d'au moins un conducteur externe (8a, 8b, 8c) en vue de son serrage contre une borne conductrice (11) reliée à un bloc fonctionnel de l'appareil (1),
**caractérisé en ce que** ladite borne (11) comporte un tronçon se développant parallèlement et au voisinage de ladite face (6a, 6b, 6c) de raccordement et comprenant au moins un logement pour recevoir au moins un ergot (17) dépassant de chaque portion de coque (3a, 4a ; 3b, 4b ; 3c, 4c) vers l'intérieur du boîtier, chaque ergot (17) s'insérant dans un logement (15) de sorte qu'en position insérée, les surfaces des ergots (17) et du ou des logements en contact positionnent les portions de coque (3a, 4a ; 3b, 4b ; 3c, 4c) en bord à bord pour constituer la face (6a, 6b, 6c) d'allure plane et s'opposent à leur séparation.

2. Appareil modulaire (1) muni d'un dispositif anti bâillement dispositif anti bâillement selon la revendication précédente, **caractérisé en ce que** chaque portion de coque (3a, 4a ; 3b, 4b ; 3c, 4c) comporte un ergot (17), les deux ergots (17) des deux portions de coque (3a, 4a ; 3b, 4b ; 3c, 4c) coopérant avec un même logement (15) de la borne conductrice (11).

3. Appareil modulaire (1) muni d'un dispositif anti bâillement selon la revendication précédente, **caractérisé en ce que** chaque ergot (17) comporte une face (19) de forme hémicylindrique orientée vers le bord (23, 24) de l'orifice (15) de la borne conductrice (11), le logement (15) étant d'allure circulaire.

4. Appareil modulaire (1) muni d'un dispositif anti bâillement selon l'une des revendications 2 et 3, **caractérisé en ce que** la borne conductrice (11) est en forme de U dont la base (12) est parallèle à la face de raccordement (6a, 6b, 6c), un jambage (14) dudit U formant la liaison avec le bloc fonctionnel et l'autre jambage (13) comportant un orifice de guidage (16) de la vis (9a, 9b, 9c) du dispositif de connexion (5a, 5b, 5c).

5. Appareil modulaire (1) muni d'un dispositif anti bâillement selon l'une des revendications 2 à 4, **caractérisé en ce que** les ergots (17) sont localisés au voisinage des bords (18) des deux portions de coque (3, 4) et sont symétriques par rapport à un plan de symétrie longitudinal du boîtier.

6. Appareil modulaire (1) muni d'un dispositif anti bâillement selon l'une des revendications 2 à 5, **caractérisé en ce que** les ergots (17) sont moulés d'une seule pièce avec les portions de coque (3, 4) auxquelles elles appartiennent.

## Patentansprüche

1. Modulares Gerät (1) vom Typ Schutzschalter oder Schaltgerät, das mit einer Vorrichtung gegen Auseinanderklaffen versehen ist, die für eine Verbindungszone von zwei aneinandergrenzenden Schalenteilen (3a, 4a; 3b, 4b; 3c, 4c) eines Gehäuses des modularen elektrischen Geräts (1) vorgesehen ist, wobei die Schalenteile (3a, 4a; 3b, 4b; 3c, 4c), wenn sie Stoß an Stoß liegen, eine Fläche (6a, 6b, 6c) mit ebenem Verlauf des Gehäuses bilden, umfassend mindestens ein Fenster (7a, 7b, 7c), das Zugang zu einer Anschlussvorrichtung (5a, 5b, 5c) für den Anschluss mindestens eines externen Leiters (8a, 8b, 8c) ermöglicht, um diesen gegen einen leitenden Pol (11), der mit einem Funktionsblock des Geräts (1) verbunden ist, zu klemmen,
**dadurch gekennzeichnet, dass**
der Pol (11) einen Abschnitt umfasst, der sich parallel und in der Nähe der Anschlussfläche (6a, 6b, 6c) erstreckt und mindestens eine Aufnahme umfasst, um mindestens einen Vorsprung (17) aufzunehmen, der über den jeweiligen Schalenteil (3a, 4a; 3b, 4b; 3c, 4c) in das Innere des Gehäuses ragt, wobei sich jeder Vorsprung (17) in eine Aufnahme (15) einfügt, so dass in der eingefügten Position die Flächen der Vorsprünge (17) und der in Kontakt befindlichen Aufnahme(n) die Schalenteile (3a, 4a; 3b, 4b; 3c, 4c) Stoß an Stoß positionieren, um die Fläche (6a, 6b, 6c) mit ebenem Verlauf zu bilden, und ihrer Trennung entgegenwirken.

2. Modulares Gerät (1), das mit einer Vorrichtung gegen Auseinanderklaffen versehen ist, nach dem vorhergehenden Anspruch,
**dadurch gekennzeichnet, dass**
jeder Schaltenteil (3a, 4a; 3b, 4b; 3c, 4c) einen Vorsprung (17) umfasst, wobei die beiden Vorsprünge (17) von zwei Schaltenteilen (3a, 4a; 3b, 4b; 3c, 4c) mit einer gleichen Aufnahme (15) des leitenden Pols (11) zusammenwirken.

3. Modulares Gerät (1), das mit einer Vorrichtung gegen Auseinanderklaffen versehen ist, nach dem vorhergehenden Anspruch,
**dadurch gekennzeichnet, dass**
jeder Vorsprung (17) eine Fläche (19) von halbzylindrischer Form umfasst, die zum Rand (23, 24) der Öffnung (15) des leitenden Pols (11) gerichtet ist, wobei die Aufnahme (15) einen kreisförmigen Verlauf hat.

4. Modulares Gerät (1), das mit einer Vorrichtung gegen Auseinanderklaffen versehen ist, nach einem der Ansprüche 2 und 3,
**dadurch gekennzeichnet, dass**
der leitende Pol (11) die Form eines U hat, dessen Basis (12) zur der Anschlussfläche (6a, 6b, 6c) parallel ist, wobei ein Schenkel (14) des U die Verbindung mit dem Funktionsblock bildet, und der andere Schenkel (13) eine Führungsöffnung (16) für die Schraube (9a, 9b, 9c) der Anschlussvorrichtung (5a, 5b, 5c) umfasst.

5. Modulares Gerät (1), das mit einer Vorrichtung gegen Auseinanderklaffens versehen ist, nach einem der Ansprüche 2 bis 4,
**dadurch gekennzeichnet, dass**
die Vorsprünge (17) in der Nähe der Ränder (18) der beiden Schalenteile (3, 4) angeordnet und in Bezug zu einer Längssymmetrieebene des Gehäuses symmetrisch sind.

6. Modulares Gerät (1), das mit einer Vorrichtung gegen Auseinanderklaffen versehen ist, nach einem der Ansprüche 2 bis 5,
**dadurch gekennzeichnet, dass**
die Vorsprünge (17) aus einem Stück mit den Schalenteilen (3, 4), denen sie angehören, gegossen sind.

## Claims

1. Modular device (1) of the circuit-breaker or power switch type provided with an anti-gaping device designed for a zone joining two adjacent shell portions (3a, 4a; 3b, 4b; 3c, 4c) of a housing of the modular electrical device (1), said shell portions (3a, 4a; 3b, 4b; 3c, 4c) when they are edge to edge forming a planar surface (6a, 6b, 6c) of said housing including at least one window (7a, 7b, 7c) providing access to a connecting device (5a, 5b, 5c) for connecting at least one external conductor (8a, 8b, 8c) so that it can be clamped against a conductive terminal (11) connected to a functional block of the device (1),
**characterised in that** said terminal (11) comprises a segment developing parallel to and adjacent to the connecting surface (6a, 6b, 6c) and comprising at least one recess for receiving at least one lug (17) protruding from each shell portion (3a, 4a; 3b, 4b; 3c, 4c) toward the inside of the housing, each lug (17) being inserted in a recess (15) such that, in the inserted position, the surfaces of the lugs (17) and the recess or recesses that are in contact position the shell portions (3a, 4a; 3b, 4b; 3c, 4c) edge to edge to form the planar surface (6a, 6b, 6c) and oppose their separation.

2. Modular device (1) provided with an anti-gaping device according the preceding claim, **characterised in that** each shell portion (3a, 4a; 3b, 4b; 3c, 4c) comprises a lug (17), the two lugs (17) of the two shell portions (3a, 4a; 3b, 4b; 3c, 4c) cooperating with a same recess (15) of the conductive terminal (11).

3. Modular device (1) provided with an anti-gaping device according to the preceding claim, **characterised in that** each lug (17) comprises a semi-cylindrical surface (19) oriented towards the edge (23, 24) of the opening (15) of the conductive terminal (11), the recess (15) being circular.

4. Modular device (1) provided with an anti-gaping device according to any one of claims 2 and 3, **characterised in that** the conductive terminal (11) is in the shape of a U, the base (12) of which is parallel to the connecting surface (6a, 6b, 6c), one leg (14) of the U forming the connection with the functional block and the other leg (13) comprising a guide opening (16) for guiding the screw (9a, 9b, 9c) of the connecting device (5a, 5b, 5c).

5. Modular device (1) provided with an anti-gaping device according to any one of claims 2 to 4, **characterised in that** the lugs (17) are located adjacent to the edges (18) of the two shell portions (3, 4) and are symmetrical to a longitudinal plane of symmetry of the housing.

6. Modular device (1) provided with an anti-gaping device according to any one of claims 2 to 5, **characterised in that** the lugs (17) are moulded in one piece with the shell portions (3, 4) to which they belong.
